# EUROPÄISCHE PATENTSCHRIFT

(11) **EP 0 533 963 B1**
(45) Veröffentlichungstag und Bekanntmachung des Hinweises auf die Patenterteilung: **04.01.1995**
(21) Anmeldenummer: 91114506.8
(22) Anmeldetag: 29.08.1991
(51) Int. Cl.: A47B 43/02, B65D 5/52

(54) **Zur Mono-Entsorgung geeignetes Regal**
Mono-disposable rack
Etagère apte à l'élimination en matière homogène

(43) Veröffentlichungstag der Anmeldung: 31.03.1993
(73) Patentinhaber: Gustav Stabernack GmbH, D-36339 Lauterbach (DE)
(72) Erfinder: Schmitt, Paul, W-6420 Lauterbach (DE)
(74) Vertreter: Gudel, Diether

(56) Entgegenhaltungen:
- EP-A- 0 346 516
- EP-A- 0 438 086
- US-A- 3 740 109

## Beschreibung

Die Erfindung betrifft ein geeignetes Regal zur Mono-Entsorgung aus Papierwerkstoff mit einem Grundkörper aus Faltmaterial, der eine Rückwand und zwei Seitenwände des Regals ausbildet, und mit Regalböden, die über rechtwinklig zu dem Regalboden verlaufende Verankerungen an den Seitenwänden gehalten sind, wobei die Verankerungen in entsprechende Schlitze der mehrlagigen Seitenwände mit sich daran anschließenden Aufnahmen für die Verankerungen eingreifen, vorzugsweise mit glatt durchgehenden, ungestörten Außenlagen der mehrlagigen Seitenwände.

Bei derartigen Regalen ist es besonders vorteilhaft, daß die Außenseite des Regals glatt durchgeht und ungestört ist. Sie kann also durchgehend mit einem werbeaufdruck versehen werden, ohne daß Durchbrüche zur Halterung der Regalstangen oder dgl. optisch stören.

Ein derartiges Regal ist schon in der europäischen Patentschrift EP-A-0 346 516 beschrieben. Die Regalböden werden dort auf Regalstangen aus Holz oder Kunststoff aufgelegt, die mit Hilfe von auf ihre Enden aufgeschobenen Hülsen mit nach unten weisenden Fortsätzen aus Kunststoff in den Seitenwänden des Regals verankert werden. Hierzu sind in der innersten Lage der Seitenwände entsprechende Schlitze vorgesehen, an die sich Aufnahmen im Inneren der Seitenwand anschließen.

Nachteilig bei diesem vorbekannten Regal ist es aber, daß es nicht zur Mono-Entsorgung geeignet ist. Man muß vielmehr beim Entsorgen den Papierwerkstoff von den anderen Werkstoffen, nämlich Kunststoff und/oder Holz trennen und die getrennten Bestandteile dann gesondert entsorgen.

Hier hat schon die deutsche Patentanmeldung DE-A-40 35 341 Abhilfe geschaffen, in der vorgeschlagen wird, die Regalstangen zur Gänze aus Faltmaterial herzustellen, nämlich aus einem V-Profil, das in eine rechteckige Hülse eingeschoben ist. Aber auch hier werden die Regalstangen über Hülsen aus Kunststoffmaterial an den Seitenwänden des eigentlichen Regals verankert, so daß auch ein mit diesen Regalstangen ausgerüstetes Regal noch nicht zur Mono-Entsorgung geeignet ist.

Ein Regal mit den Merkmalen des Oberbegriffs von Patentanspruch 1, das also schon zur Mono-Entsorgung geeignet ist, ist in der deutschen Gebrauchsmusterschrift DE-U-87 13 942 beschrieben. Auch dieses bekannte Regal hat glatt durchgehende, ungestörte Außenlagen der mehrlagigen Seitenwände und es besteht zur Gänze aus Faltmaterial. Die Regalböden werden dort aus einem Zuschnitt aus Faltermaterial als Krempelböden aufgefaltet, wobei seitlich an den Zuschnitt Laschen angelenkt sind, die in die entsprechenden Schlitze in den Seitenwänden des eigentlichen Regals eingesteckt werden. Die Laschen weisen nach unten. Hieran ist aber zu bemängeln, daß die Regalböden trotz ihrer mehrlagigen Ausführung nicht hochbelastbar sind. Die Schwachstelle der Belastbarkeit bilden nämlich die Verankerungen, die dort über die einlagigen Laschen verwirklicht werden.

Die Erfindung vermeidet diese Nachteile. Ihr liegt die Aufgabe zugrunde, ein Regal vorzuschlagen, das zur Mono-Entsorgung geeignet ist und das sich insbesondere durch eine hohe Belastbarkeit auszeichnet, wobei nach Möglichkeit die Außenlagen des Regals, zumindest der Seitenwände des Regals, ungestört und glatt durchgehend sein sollen.

Zusammen mit den Merkmalen des Oberbegriffs von Patentanspruch 1 gelingt die Lösung dieser Aufgabe erfindungsgemäß dadurch, daß die L-förmig profilierten Verankerungen von dem zugehörigen Regalboden getrennt ausgebildet sind und aus hochbelastbarem Papierwerkstoff, wie gepreßter Pappe, bestehen, wobei jeweils ein Schenkel des L-Profils, nämlich der Einsteckschenkel, in die Aufnahme der mehrlagigen Seitenwand eingesteckt ist und der andere Schenkel des L-Profils, nämlich der Auflageschenkel, als Auflagefläche für den Regalboden dient.

Die Erfindung besteht somit in der mehrteiligen Ausführung des eigentlichen Regalbodens, der von seinen Verankerungen getrennt ist. Dadurch ist es möglich, für die Verankerungen ein besonders hochbelastbares Material zu wählen, nämlich die L-Profile aus Preßpappe. Auf die Auflageschenkel dieser Profile wird der eigentliche Regalboden aufgelegt, der vorzugsweise aus Faltermaterial besteht. Die L-Profile werden aus gepreßter Pappe oder ähnlichem Material in geeigneter Stärke hergestellt. Hierbei handelt es sich um vorgefertigte Teile, die einstückig in der L-Form gepreßt werden, so daß auch keine Schwächungslinien, wie Biegelinien oder Ritzlinien vorhanden sind.

Die Regalböden können lose auf die Auflageschenkel der L-Profile aufgelegt werden. Es ist aber auch möglich sie zu arretieren. Hierfür wird es bevorzugt, wenn der Auflageschenkel nach vorne und/oder hinten über den Einsteckschenkel hinaus verlängert ist, so daß eine am Regalboden vorgesehene Arretierungslasche von oben in den Spalt zwischen der Wand und der Verlängerung des Auflageschenkels eingesteckt werden kann. Es sind aber auch andere Maßnahmen zur Arretierung möglich.

Während beim eingangs geschilderten Stand der Technik die in die Aufnahmen eingesteckten Fortsätze an den Regalstangen bzw. an den Regalböden stets nach unten weisen, wird es bei der vorliegenden Erfindung bevorzugt, wenn sich die Einsteckschenkel sowie die zugehörigen Aufnahmen in den mehrlagigen Seitenwänden vom zugehörigen Regalboden aus gesehen nach oben erstrecken. Dadurch trägt man der Tatsache Rechnung, daß die Seitenwände durch die Schlitze und Aufnahmeräume fühlbar geschwächt sind, insbesondere weil sich die Schlitze und Aufnahmeräume ja über eine beträchtliche Länge der Seitenwände erstrecken. Die Auflageschenkel der L-Profile ruhen bei dieser bevorzugten Ausführungsform somit auf insgesamt ungestörtem Material der mehrlagigen Seitenwände auf, wodurch die Regalböden fühlbar höher belastet werden können als bei der umgekehrten Anordnung nach dem eingangs geschilderten Stand der Technik.

Es wurde bereits erwähnt, daß die L-Profile aus gepreßter Pappe in einer entsprechenden Stärke bestehen. Um die L-Profile in die Schlitze einführen zu können, wird es daher bevorzugt, wenn sich die Einsteckschlitze in Einsteckrichtung verbreitern, sofern die Einsteckschlitze in mehreren der Lagen der mehrlagigen Wände vorgesehen sind.

Die Belastbarkeit der Regalböden wird ebenfalls erhöht, wenn die Regalböden eine Kernplatte, ebenfalls aus Papierwerkstoff und vorzugsweise aus Faltermaterial aufweisen, die mit Faltmaterial umhüllt ist. Durch die Umhüllung aus Faltmaterial wird außerdem eine glatte, ansprechende Oberfläche der Regalböden geschaffen.

Die Umhüllung kann außerdem dazu benutzt werden, die Arretierungslaschen an sie anzulenken.

Die Erfindung wird im folgenden anhand eines Ausführungsbeispiels näher erläutert, aus dem sich weitere wichtige Merkmale ergeben. Es zeigt:
- Fig. 1 -: einen Schnitt durch eine der Seitenwände eines erfindungsgemäßen Regals;
- Fig. 2 -: eine Draufsicht auf die Seitenwand;
- Fig. 3 -: eine Ansicht in Richtung des Pfeiles A von Fig. 1.

Zunächst sei anhand von Fig. 1 der grundsätzliche Aufbau der Halterung eines Regalbodens an einem erfindungsgemäßen Regal erläutert. Hierzu zeigt Fig. 1 einen Schnitt durch eine der Seitenwände. Diese besteht aus mehrlagigen Faltmaterial, vorzugsweise Wellpappe, nämlich einer äußeren Lage 1, deren Außenseite ungestört und glatt durchgehend ist. Sie wird in der Regel mit einem geeigneten Werbeaufdruck bedruckt. An die äußere Lage 1 schließen sich nach innen eine oder mehrere mittlere Lagen 2, 3, 4 an und daran eine innere Lage 5.

In der inneren Lage 5 ist ein Schlitz 6 zum Einführen eines L-Profils angebracht. Der Schlitz setzt sich in den mittleren Lagen 3, 4 fort, wobei er sich allerdings in Einsteckrichtung nach oben verbreitert. In der äußersten mittleren Lage, nämlich in der Lage 2, verbreitert sich der Schlitz zu einer Aufnahme 7.

Das L-Profil besteht aus einem Auflageschenkel 8 und einem Einsteckschenkel 9. In der zeichnerisch dargestellten Betriebslage erstreckt sich der Einsteckschenkel 9 lotrecht nach oben weisend in der Aufnahme 7. Es sei erwähnt, daß die Aufnahme auch an mehreren der mittleren Lagen ausgebildet sein kann, beispielsweise an den Lagen 2,3. Der Auflageschenkel 8 erstreckt sich teilweise in den Schlitzen 6 und ragt aus den Schlitzen nach innen vor, so daß eine Auflagefläche für den Regalboden 10 ausgebildet wird. Das L-Profil mit den Schenkeln 8, 9 besteht aus Preßpappe, vorzugsweise aus einem Preßpappenkern mit einer Umhüllung, die die Oberfläche des Profils glatt macht, so daß es leicht in Richtung des Pfeiles A in den Schlitz und in die sich daran anschließende Aufnahme eingesteckt werden kann.

Fig. 2 zeigt als Draufsicht auf Fig. 1 die vom Auflageschenkel 8 ausgebildete Auflagefläche 11, wobei auch die als Ganzes bei Pos. 12 angedeutete Wand des Regals ersichtlich ist.

Fig. 2 zeigt auch, daß der Schenkel 8 nach vorne verlängert ist, so daß zwischen der Verlängerung 13 und der Wand 12 ein Spalt 14 ausgebildet wird, in den eine Lasche 15 (vgl. Fig. 3) eingesteckt werden kann, die an eine Umhüllung des Bodens 10 angelenkt ist.

Fig. 3 läßt auch die Rückwand des Regals erkennen, die ebenfalls aus Faltmaterial besteht. Außerdem zeigt Fig. 3, daß an die rückwärtige obere Kante des Bodens 10 eine Lasche 17 angelenkt sein kann, die eine optische Abdeckung für die rückwärtige Kante des Bodens ausbildet und die verhindert, daß dort ein Spalt entsteht.

## Patentansprüche

1. Zur Mono-Entsorgung geeignetes Regal aus Papierwerkstoff mit einem Grundkörper aus Faltmaterial, der eine Rückwand (16) und zwei Seitenwände (12) des Regals ausbildet, und mit Regalböden (10), die über rechtwinklig zu dem Regalboden verlaufende Verankerungen (8,9) an den Seitenwänden (12) gehalten sind, wobei die Verankerungen in entsprechende Schlitze (6) der mehrlagigen Seitenwände (12) mit sich daran anschließenden Aufnahmen (7) für die Verankerungen eingreifen, vorzugsweise mit glatt durchgehenden, ungestörten Außenlagen (1) der mehrlagigen Seitenwände (12),
**dadurch gekennzeichnet**,
daß die L-förmig profilierten Verankerungen (8,9) von dem zugehörigen Regalboden (10) getrennt ausgebildet sind und aus hochbelastbarem Papierwerkstoff, wie gepreßter Pappe, bestehen, wobei jeweils eine Einsteckschenkel (9) des L-Profils in aie Aufnahme (7) der mehrlagigen Seitenwand (12) eingesteckt ist und der andere Schenkel des L-Profils, nämlich der Auflagenschenkel (8) als Auflagefläche (11) für den Regalboden (10) dient.

2. Regal nach Anspruch 1,
**dadurch gekennzeichnet**,
daß der Auflageschenkel (8) nach vorne und/oder hinten über den Einsteckschenkel (9) hinaus verlängert ist, so daß eine am Regalboden (10) vorgesehene Arretierungslasche (15) von oben in den Spalt (14) zwischen der Wand (12) und der Verlängerung (13) des Auflageschenkels (8) eingesteckt werden kann.

3. Regal nach Anspruch 1 oder 2,
**dadurch gekennzeichnet**,
daß sich die Einsteckschenkel (9) sowie die zugehörigen Aufnahmen (7) in den mehrlagigen Seitenwänden vom zugehörigen Regalboden (10) aus gesehen nach oben erstrecken.

4. Regal nach einem der Ansprüche 1 bis 3,
**dadurch gekennzeichnet**,
daß die Einsteckschlitze (6) in mehreren der Lagen (3,4) der mehrlagigen Wände (12) ausgebildet sind, wobei sie sich in Einsteckrichtung (A) verbreitern.

5. Regal nach einem der Ansprüche 1 bis 4,
**dadurch gekennzeichnet**,
daß die Regalböden (10) eine Kernplatte, ebenfalls aus Papierwerkstoff, aufweisen, die mit Faltmaterial umhüllt ist.

6. Regal nach Anspruch 5,
**dadurch gekennzeichnet**,
daß die Arretierungslaschen (15) an die Umhüllung angelenkt sind.

## Claims

1. A shelf suitable for single-material disposal made of a paper material with a basic structure made of a folding material forming a back wall (16) and two side walls (12) of the shelf, and with bases (10) held on the side walls (12) via ties extending at right-angles to the bases (8,9), wherein the ties engage in the corresponding slots (6) in the multi-layered side walls (12) with fixtures (7) attached thereto for the ties, preferably with the smoothly continuous, uninterrupted outer layers (1) of the multi-layered side walls (12), characterised in that the L-shaped profiled ties (8,9) are formed separately from the associated bases (10) and consist of a heavy-duty paper material, such as pressed cardboard, wherein one insertion arm (9) of the L shape is inserted into the fixture (7) of the multilayered side wall (12) and the other arm of the L shape, namely the supporting arm (8), acts as a supporting surface (11) for the base (10) respectively.

2. A shelf according to Claim 1, characterised in that the supporting arm (8) is extended forwards and /or backwards beyond the insertion arm (9), so that a locking tab (15) provided on the base can be inserted from above into the gap (14) between the wall (12) and the extension (13) of the supporting arm (8).

3. A shelf according to Claims 1 or 2, characterised in that the insertion arm (9) and also the associated fixtures (7) in the multi-layered side walls extend upwards as viewed from the associated base (10).

4. A shelf according to one of Claims 1 to 3, characterised in that the insertion slots are formed (6) in several of the layers (3, 4) of the multi-layered walls (12), and they extend in the direction of insertion (A).

5. A shelf according to one of Claims 1 to 4, characterised in that the bases (10) have a core plate, likewise made of paper material, which is covered with a folding material.

6. A shelf according to Claim 5, characterised in that the locking tabs (15) are linked to the casing.

## Revendications

1. Etagère apte à l'élimination en matière homogène, en matériau à base de papier, avec un corps de base en matériau plié, constituant une paroi arrière (16) et deux parois latérales (12) de l'étagère, et avec un fond d'étagère (10), ces éléments étant maintenus aux parois latérales (12) par l'intermédiaire d'ancrages (8,9) s'étendant à angle droit par rapport au fond d'étagère, les ancrages s'engageant dans des fentes (6) correspondantes des parois (12) multicouches, avec des logements (7) s'y raccordant, pour les ancrages, les parois latérales (12) multicouches ayant de préférence des couches extérieures (1) lisses de façon ininterrompue, ne comportant pas d'obstacles, caractérisé en ce que les ancrages (8, 9) à profil en L sont réalisés séparément du fond d'étagère (10) associé et sont composés en matériau à base de papier à haute résistance, tel que du carton comprimé, l'une des branches d'enfichage (9) du profil en L étant enfichée chaque fois dans le logement (7) de la paroi latérale (12) multicouches et l'autre branche du profil en L, notamment la branche de pose (8), servant de face d'appui (11) pour le fond d'étagère (10).

2. Étagère selon la revendication 1, caractérisée en ce que la branche d'appui (8) est prolongée vers l'avant et/ou vers l'arrière au-dessus de la branche d'enfichage (9), de manière qu'une patte d'arrêt (15), prévue sur le fond d'étagère (10), puisse être enfichée par le haut dans l'interstice (14) entre la paroi (12) et le prolongement (13) de la branche d'appui (8)..

3. Étagère selon la revendication 1 ou 2, caractérisée en ce que les branches d'appui (9), ainsi que les logements (7) associés ménagées dans les parois latérales multicouches, du fond d'étagère (10) associé s'étendent vers le haut.

4. Étagère selon l'une des revendications 1 à 3, caractérisée en ce que les fentes d'enfichage (6) sont réalisées dans plusieurs des couches (3, 4) des parois multicouches (12), en s'élargissant dans la direction d'enfichage (A)..

5. Étagère selon l'une des revendications 1 à 4, caractérisée en ce que les fond d'étagère (10) présentent une plaque noyau, également en matériau à base de papier, enveloppée avec un matériau plié.

6. Étagère selon la revendication 5, caractérisée en ce que les pattes d'arrêt (15) sont articulées à l'enveloppe.
